# EUROPÄISCHE PATENTSCHRIFT

(11) **EP 0 156 775 B1**
(45) Veröffentlichungstag und Bekanntmachung des Hinweises auf die Patenterteilung: **17.05.1989**
(21) Anmeldenummer: 85810137.1
(22) Anmeldetag: 29.03.1985
(51) Int. Cl.: B65H 35/00, B41L 1/08

(54) **Verfahren und Vorrichtung zum sequentiellen Transportieren und Schneiden von Dokumenten aus zwei Endlosformularbahnen**
Process and device for sequentially transporting and cutting documents from two continuous stationary webs
Procédé et dispositif pour le transport séquentiel et la coupe de documents à partir de deux bandes continues de formulaires

(30) Priorität: 30.03.1984 CH 1634/84
(43) Veröffentlichungstag der Anmeldung: 02.10.1985
(73) Patentinhaber: Suter, Walter, CH-8142 Uitikon-Waldegg (CH)
(72) Erfinder: Suter, Walter, CH-8142 Uitikon-Waldegg (CH)
(74) Vertreter: White, William (CH)

(56) Entgegenhaltungen:
- CH-A- 651 526

## Beschreibung

Die vorliegende Erfindung betrifft ein Verfahren zum sequentiellen transportieren und schneiden von Dokumenten nach dem Oberbegriff des unabhängigen Patentanspruchs 1 sowie eine Vorrichtung zur Durchführung des Verfahrens nach dem Oberbegriff des unabhängigen Patentanspruchs 8.

Endlosformulare mit paarig und/oder unpaarig nebeneinander angeordneten Belegen, den sogenannten « two-up in sequence (two-up-Slalom- print)-Belegen sind bekannt. Dabei sind auf einem Endlosformular, mit beidseitigen Randlochungen für den Transport, Belege paarweise in der Breite des Endlosformulars angeordnet. Beispielsweise kann eine solche Anordnung gemäss Fig. mit drei Belegen A1, A2, A3 fünf Belegen B1, B2, B3, B4, B5 oder mit jeweils einem Beleg C und D als two-up in sequence mit unpaariger Zusammengehörigkeit oder sie kann als two-up in sequence mit paariger Zusammengehörigkeit, wie die zwei Belege E1, E2 oder die vier Belege F1. F2, F3, F4 sein.

Gleichartige oder zumindest ähnliche Probleme ergeben sich bei zwei einbahnigen bedruckten Endlosformularen mit unterschiedlichen Längenmassen der Formulare in der einen Endlosformularbahn gegenüber den Formularen in der andern Endlosformularbahn. Solche Anordnungen ergeben sich beispielsweise bei Belegen im A4-Hoch-oder A4-Querformat in der einen Bahn und Postzahlungsscheinen in der anderen Bahn, wobei insbesondere die Belege der erstgenannten Bahn mehrere Blätter umfassen können, wie es bei Bankabrechnungen der Fall sein kann, denen dann für den Versand noch ein Bank-Girozettel zugeführt werden muss.

Gerade im letztgenannten Fall muss auch die Geheimhaltung zur Sicherung der Privatsphäre garantiert werden können.

Bei einem automatisierten Ablauf des Schneidens, Ordnens, Ablegens und/oder Couvertierens solcher Belege ergaben sich Probleme mit dem Schichten, damit von den paarig angeordneten Belegen jeweils der nacheilende Beleg in einem Ablagefach auf den voreilenden Beleg gelegt wird und ferner auch damit, dass bei unpaarig angeordneten Belegen der nacheilende einen genügend grossen Abstand zum voreilenden erhält, oder bei ungleichen Formaten die Zuordnung ermöglicht wird, um so zwischen solchen sich nachfolgenden Belegen genügend Zeit zu haben, um das Ablagefach zu wechseln und den nacheilenden Beleg in ein folgendes Ablagefach zu befördern.

Dazu wurden aus der Druckerei bekannte Stapier benützt, die entweder mit Saugnäpfen die Belege anheben und ordnen, oder mittels Magnetdruck wurden die Belege auf Transportbändern transportiert oder angehalten. Während das erstgenannte System für die datenverarbeitenden Maschinen zu langsam ist, konnte mit dem zweitgenannten System wohl die Geschwindigkeit erhöht werden, jedoch ergaben sich Schläge auf die Lager bei den Transportbändern und diese mussten oft ersetzt werden.

Gemäss der CH-A 651 526 wurde vorgeschlagen, dem Rand- und Querschneidtisch einen Transfertisch nachzuordnen, bei dem in einer Walzenstrasse mit schräg zum Transportweg angeordneten Walzen, die Walzen in zwei Gruppen unterteilt sind und diese beiden Gruppen mit unterschiedlichen Drehzahlen angetrieben sind und überdies wenigstens die stromaufwärtige Gruppe stillsetzbar angetrieben ist. Damit konnte bewirkt werden, dass der stromabwärtige Beleg rasch wegtransportiert wurde und der stromaufwärtige Beleg zurückgehalten werden konnte, wenn die beiden nebeneinandergedruckten Belege zu einer unpaarigen Anordnung gehörten, um so einen Zwischenstapler zu vermeiden.

Es ist eine Aufgabe der Erfindung, eine derartige Anordnung zu vereinfachen und damit zu verbilligen.

Erfindungsgemäss wird dies durch ein Verfahren mit den Merkmalen im kennzeichnenden Teil des Patentanspruches 1 erreicht. Eine Vorrichtung zur Durchführung des Verfahrens ist im Patentanspruch 8 gekennzeichnet. Besonders vorteilhafte Ausführungsformen sind in den abhängigen Patentansprüchen charakterisiert.

Ein Ausführungsbeispiel der Erfindung wird nachfolgend anhand der Zeichnung erläutert. Es zeigen :
Figur 1 eine schematische Darstellung eines Endlosformularsatzes mit paarig und unpaarig angeordneten Dokumenten,
Figur 2 eine Seitenansicht einer Vorrichtung zum sequentiellen Transport der Dokumente,
Figur 3 eine Draufsicht auf die Vorrichtung nach Fig.2, und
Figur 4 ein Blockschema der elektronischen Steueranordnung.

Das Endlosformular gemäss Fig. 1 zeigt zwei Dokumentgruppen A1, A2, A3 und B1 bis B5 mit zum teil paariger und zum Teil unpaariger Zusammengehörigkeit, derart, dass beim Ablegen oder Verpacken in Umschlägen darauf zu achten ist, dass die nebeneinander befindlichen Belege A3, B1 nicht zusammenkommen.

Gemäss dem erfindungsgemässen Verfahren wird nun zuerst das Endlosformular entlang der Mittellinie M geteilt. Es entstehen damit zwei Endlosformularstapel 2A und 2B (Fig. 2, 3). Der Rand- und Querschneidetisch 20 hat vier Zahnband-Traktoren 10, 11, 30, 31 für den Eingriff in die Randlochung R1, R2 (Fig. 1) des Endlosformulares.

Von diesen Traktoren sind die Traktoren 10, 30 einerseits durch einen Antrieb A1 und die Traktoren 11, 31 durch einen Antrieb A2 paarweise angetrieben. Die Antriebe A1, A2 sind als Motoren dargestellt und treiben über Zahnriemen die zusammengehörigen Paare von Traktoren synchron miteinander an. Anstelle von einzelnen Motoren könnte auch ein einzelner Motor vorgesehen sein und als Antriebe A1, A2 wären dann beispielsweise elektrisch schaltbare Kupplungen zu verwenden.

Die beiden Teilendlosformulare E1, E2 werden nun sich teilweise überdeckend auf den Schneidetisch 20 gelegt, derart, dass die Randlochungen R1, R2 in die linksseitigen und rechtsseitigen Traktorenpaare eingesetzt sind. Die beiden Teilendlosformulare E1, E2 sind damit parallel zueinander ausgerichtet und können auf einfache Weise mit einer bekannten Aussteuer- und Zusammentragemaschine 40 zusammengetragen oder in Aussteuerfächer 41, 42 abgelegt werden. Die Zuführung zu den Aussteuerfächern 41, 42 erfolgt über magnetisch, hydraulisch oder pneumatisch betätigte Schleusen 43, 44. In diesem Beispiel sind Elektromagnete M1, M2 zu deren Betätigung vorhanden. Die Schleuse 43 ist offen und die Schleuse 44 geschlossen dargestellt, so dass ein einzelnes Formular oder Dokument 7 in das Aussteüerfach 41 fallen kann.

Anschliessend an die Schleusen 43, 44 sind Rollenpaare 45, 46 vorhanden, die mit einem Antrieb A3 gekoppelt sind. Auch dieser Antrieb kann ein einzelner Motor oder eine steuerbare Kupplung sein, damit die zusammengehörigen Dokumente einzeln oder paarweise zu einer Ablage 50 transportiert werden können, je nachdem ob es paarig oder unpaarig angeordnete Dokumente sind.

Anstelle einer Ablage 50 könnte hier auch direkt eine Falz- oder Kuvertieranlage vorgesehen sein, so dass die Dokumente ohne menschliche Arbeit mit grösster Geheimhaltung verarbeitet werden können.

Schliesslich wird in Fig.4 der Vollständigkeit halber noch schematisch eine grundsätzliche elektronische Schaltungsanordnung für die Steuerung der Antriebe und der Schleusen gezeigt. Mit zwei Informationslesern L1, L2 (Fig. 2, 3) werden die am Rand der Dokumente mit dem Drucker angebrachten Zeichen, wie Punkte oder dergleichen gelesen. Dazu können optoelektrische Anordnungen bekannter Bauart verwendet werden, mit denen hell-dunkel Austastungen erfassbar sind. Nach Verstärkung der Signale aus dem Informationsleser L1, L2 in separaten Verstärkern V1, V2 gelangen die Informationen zu einer Steuereinheit, in der die Einschaltzeit und - Dauer der Antriebe A1, A2 und A3 festgelegt werden. Ausserdem werden von hier aus auch die Magnete M1, M2 für die Betätigung der Schleusen 43, 44 ein- und ausgeschaltet.

Mit einer solchen Anordnung, die sich von einem als einzelnes Gerät ausgebildeten Längs-und Querschneidtisch dadurch unterscheidet, dass die Traktoren 10, 11, 30, 31 paarweise links und rechts je einzeln oder gekoppelt angetrieben werden, können Bankbelege, Kontoauszüge, Buchungsbelege, Fakturen, Rechnungen für Elektrizität, Wasser und Telefon usw. auch unabhängig von ihrer Lage kombiniert ausgedruckt und sequentiell richtig zusammengetragen werden. Durch diese relativ einfache Aenderung einer sonst bekannten Maschine entfallen die bisher verwendeten Anordnungen mit zwei separaten Schneidemaschinen oder die Schaffung von Leerstellen beim Druck zur Aenderung von ungeradzahlige auf geradzahlige paarweise Ausdrucke. Auch wurde schon versucht, den Rechnungen jeweils ein ESR-Beleg beizulegen, der dann, wenn nicht benötigt, wieder entfernt werden musste. Wenn über dies die Arbeit ohne menschliche Mithilfe zwecks Wahrung der Geheimhaltung durchgeführt werden musste, waren aufwendige Sequenzen, zweibahniges Fahren und Umsetzen auf eine Bahn, üblicherweise mittels mehrerer Maschinen, notwendig.

Bei gewöhnliche Endlosformulare transportierenden Maschinen sind üblicherweise die Transportmittel links und rechts und paarweise gekoppelt zur Gewährleistung des korrekten Transportierens angeordnet. Im vorliegenden Fall sind die Transportmittel links und rechts hintereinander angeordnet und können einzeln oder paarweise angetrieben werden, um Teilendlosformulare mit nur einer Randlochung einwandfrei gerade zu transportieren.

Durch die Steuerung mit den Schleusen 43, 44 könnten noch zusätzliche Sammler gebildet werden, um Formulare der einen Bahn zu sammeln und Formulare der andern Bahn weiterzuleiten. Vorteilhafterweise sollten dazu beispielsweise die zu sammelnden Formulare in einer unteren Transportbahn geführt werden, um die einzelnen Formulare der andern Bahn in einer oberen, hier nicht dargestellten Transportbahn, die ebenfalls mittels einer Schleuse gespeist werden könnte, individuell zu transportieren.

## Patentansprüche

1. Verfahren zum sequentiellen Transportieren und Schneiden von Dokumenten (A1-F4), die in zwei einbahnigen Formularbahnen (E1, E2) vorliegen und entweder aus einem zweibahhigen Ausdruck auf einem einzelnen Endlosformular mit gleichzahligen und/oder ungleichzahligen Zugehörigkeiten oder aus zwei einbahnigen Endlosformularen stammen und mit auf jedem Dokument aufgedruckter Kennzeichnung für die Zugehörigkeit versehen sind, dadurch gekennzeichnet, dass die zwei Formularbahnen (E1, E2) sich. teilweise von der Seite her überdeckend über einen Rand- und Querschneidtisch (20) geführt werden und dass der Transport jedes Teilendlosformulars (E1, E2) allein nach Massgabe der Kennzeichnung jeweils mittels der aussenliegenden Randlochung (R1, R2) erfolgt.

2. Verfahren nach Patentanspruch 1 für aus einem zweibahnigen Ausdruck stammenden einbahnigen Formularbahnen, dadurch gekennzeichnet, dass das zweibahnige Formular zuerst in Längsrichtung geschnitten wird, um zwei einbahnige Formularbahnen zu bilden, die dann als zwei separate einbahnige Formularbahnen dem Rand- und Querschneidetisch (20) zugeführt werden.

3. Verfahren nach Patentanspruch 2, dadurch gekennzeichnet, dass das Schneiden in Längsrichtung individuell nach Massgabe der vorgesehenen Formularbreiten erfolgt.

4. Verfahren nach Patentanspruch 1 für zwei einbahnige Formularbahnen, dadurch gekennzeichnet, dass zuerst auf gegengleichen Seiten die Randlochpartie abgetrennt wird, bevor die beiden Formularbahnen gleichlaufend dem Rand- und Querschneidetisch zugeführt werden.

5. Verfahren nach einem der Patentansprüche 1 bis 4, dadurch gekennzeichnet, dass die Formularbahnen mit gleicher Fördergeschwindigkeit dem Querschneidteil zugeführt werden.

6. Verfahren nach einem der Patentansprüche 1 bis 4, dadurch gekennzeichnet, dass die Formularbahnen mit ungleicher Fördergeschwindigkeit dem Querschneidteil zugeführt werden.

7. Verfahren nach Patentanspruch 5 oder 6, dadurch gekennzeichnet, dass nach dem Querschneiden der Formularbahnen die vereinzelten Formulare wenigstens der einen Formularbahn in wenigstens einem Zwischenstapler gesammelt werden und anschliessend mit wenigstens einem voreilend oder nacheilend transportierten Belgeg der andern Formuiarbahn zusammen ohne Richtungsänderung einer Station zugeführt werden.

8. Vorrichtung zur Durchführung des Verfahrens nach den Patentansprüchen 1 bis 7, dadurch gekennzeichnet, dass der Rand- und Querschneidtisch (20) mit individuell angetriebenen Randlochtransportvorrichtungen (10, 11, 30, 31) versehen ist und dass Mittel (L1, L2) zum Lesen der Kennzeichnung vorhanden sind, die als Steuerinformation einer die Antriebe (A1, A2) für die Randlochtransportvorrichtungen steuernden elektronischen Steuervorrichtung (SE) zuleitbar sind.

9. Vorrichtung nach Patentanspruch 8, dadurch gekennzeichnet, dass die Mittel (L1, L2) zum Lesen der Kennzeichnung zwischen den Randschneidmessern (21, 22) und den Querschneidmessern (23, 24) angeordnet sind.

10. Vorrichtung nach Patentanspruch 9, dadurch gekennzeichnet, dass der Rand- und Querschneidmaschine (20) eine Aussteuer- und Zusammentragemaschine (40) nachgeschaltet ist und dass deren Antriebsmittel aus der genannten elektronischen Steuervorrichtung (SE) ansteuerbar sind.

## Claims

1. A process for sequentially transporting and cutting documents (A1-F4) which occur in two single-line strips of forms (E1, E2) and originate either from two-strip printing-out on a single endless form with even-numbered and/or odd- numbered inter-relationship or two single-strip endless forms, and which are provided with an identification in respect of the inter-relationship, which is printed on each document, characterised in that the two strips of forms (E1, E2) are guided over an edge and transverse cutting table (20) in overlapping relationship in part from the side and that transportation of each endless form portion (E1, E2) is effected solely iₗ₁ accordance with the identification by means of the respective outwardly disposed edge perforation (R1, R2).

2. A process according to claim 1 for single-line strips of forms originating from two-strip printing-out characterised in that the two-strip form is firstly cut in the longitudinal direction to form two single-line strips of forms which are then fed as two separate single-line strips of forms to the edge and transverse cutting table (20).

3. A process according to claim 2 characterised in that the cutting operation in the longitudinal direction is effected individually in accordance with the specified widths of the forms.

4. A process according to claim 1 for two single-line strips of forms characterised in that the perforated edge part is firstly cut off on opposite sides before the two strips of forms are fed synchronously to the edge and transverse cutting table.

5. A process according to one of claims 1 to 4 characterised in that the strips of forms are fed to the transverse cutting member at the same speed of transportation.

6. A process according to one of claims 1 to 4 characterised in that the strips of forms are fed to the transverse cutting member at different speeds of transportation.

7. A process according to claim 5 or claim 6 characterised in that after the operation of transversely cutting the strips of forms the separated forms at least of the one strip are collected in at least one intermediate stacker and then, with at least one document of the other strip of forms transported in a leading or trailing position, are fed together without a change in direction to a station.

8. A device for carrying out the process accord- in^{g} to claims 1 to 7 characterised in that the edge and transverse cutting table (20) is provided with individually driven edge perforation transport means (10, 11, 30, 31) and that there are means (L1, L2) for reading the identification, which can be passed as control information to an electronic control means (SE) for controlling the drives (A1, A2) for the edge perforation transport means.

9. A device according to claim 8 characterised in that the means (L1, L2) for reading the identification are arranged between the edge cutting blades (21, 22) and the transverse cutting blades (23, 24).

10. A device according to claim 9 characterised in that disposed downstream of the edge and transverse cutting machine (20) is a delivery and compiling machine (40) and that the drive means thereof can be actuated from said electronic control means (SE).

## Revendications

1. Procédé pour transporter et découper l'un après l'autre des documents (A1-F4) qui se présentent sur deux bandes (E1, E2) à une seule file et qui proviennent, soit d'un tirage sur deux files d'un seul imprimé sans fin en nombre pair ou impair, soit. de deux bandes sans fin imprimées sur une seule file et qui portent sur chaque document une marque imprimée caractérisant sa nature, procédé caractérisé en ce que les deux files (E1, E2) de formulaires sont amenées en se superposant partiellement par le côté sur une table (20) de découpage marginal et transversal et en ce que le transport de chaque demi-imprimé sans fin (E1, E2) est effectué, uniquement d'après les marques caractéristiques respectives, au moyen des perforations marginales (R1, R2) situées à l'extérieur.

2. Procédé selon la revendication 1, pour traiter des bandes d'imprimés sur une seule file provenant d'un tirage sur deux files, procédé caractérisé en ce que le tirage sur deux files est d'abord coupé dans le sens longitudinal, de façon à former deux bandes à une seule file qui sont ensuite amenées séparément sous forme de deux bandes séparées à une seule file chacune à la table (20) de découpage marginal et transversal.

3. Procédé selon la revendication 2, caractérisé en ce que le découpage dans le sens longitudinal est fait individuellement d'après la largeur prévue pour les formulaires.

4. Procédé selon la revendication 1, pourtraiter deux bandes imprimées sur une file, procédé caractérisé en ce que la partie portant les perforations, des deux côtés opposés identiques, est d'abord séparée avant que les deux bandes de- formulaires imprimés ne soient amenées en synchronisme à la table de découpage marginal et transversal.

5. Procédé selon l'une des revendications 1 à 4, caractérisé en ce que les bandes d'imprimés sont amenées avec la même vitesse d'avance à l'élément de découpage transversal.

6. Procédé selon l'une des revendications 1 à 4, caractérisé en ce que les bandes d'imprimés sont amenées avec des vitesses d'avance différentes à l'élément de découpage transversal.

7. Procédé selon la revendication 5 ou 6, caractérisé en ce que, après le découpage transversal des bandes d'imprimés, les formulaires isolés d'au moins une file sont assemblés dans au moins un empileur intermédiaire, puis sont amenés à un poste, sans modification de direction, avec au moins un document de l'autre file transporté devant ou derrière eux.

8. Dispositif pour la mise en oeuvre du procédé selon l'une des revendications 1 à 7, caractérisé en ce que la table (20) de découpage marginal et transversal comporte des dispositifs (10, 11, 30, 31) de transport au moyen de perforations marginales, qui sont entraînés individuellement, et en ce que le dispositif comporte des appareils (L1, L2) destinés à lire les marques de caractérisation, lesquelles sont envoyées en qualité d'informations de commande à un dispositif électronique de commande (SE), qui pilote les organes (A1. A2) d'entraînement de ces dispositifs de transport au moyen des perforations.

9. Dispositif selon la revendication 8: caractérisé en ce que les appareils (L1, L2) destinés à lire les marques de caractérisation sont disposés entre les lames (21, 22) de découpage marginal et les lames (23, 24) de découpage transversal.

10. Dispositif selon la revendication 9, caractérisé en ce qu'un carrousel (40) de classement et d'assemblage est disposé à la suite de la table (20) de découpage marginal et transversal et en ce que leurs organes d'entraînement peuvent être commandés depuis le dispositif électronique de commande (SE) précité.
